# EUROPÄISCHE PATENTSCHRIFT

(11) **EP 0 037 555 B1**
(45) Veröffentlichungstag und Bekanntmachung des Hinweises auf die Patenterteilung: **03.07.1985**
(21) Anmeldenummer: 81102451.2
(22) Anmeldetag: 01.04.1981
(51) Int. Cl.: B28C 7/16, F04B 21/00

(54) **Misch- und Fördergerät**
Mixing and feeding apparatus
Appareil de mélange et de transport

(30) Priorität: 05.04.1980 DE 3013373
(43) Veröffentlichungstag der Anmeldung: 14.10.1981
(73) Patentinhaber: SCHLECHT, Karl, D-70597 Stuttgart (DE)
(72) Erfinder: SCHLECHT, Karl, D-70597 Stuttgart (DE)
(74) Vertreter: Patentanwälte Dr. Ing. Eugen Maier Dr. Ing. Eckhard Wolf

## Beschreibung

Die Erfindung betrifft ein Gerät nach dem Oberbegriff des Patentanspruchs 1.

Bei solchen Geräten ist meist in der Druckleitung des Kompressors ein Absperrventil vorgesehen, das, wenn die Förderung aus dem Mischkessel abgestellt werden soll, geschlossen wird (DE-A1 2 005 787). Dies hat eine Steigerung des Luftdrucks in der Leitung vor dem Absperrventil bzw. in einem vor dem Absperrventil angeordneten Speicherkessel zur Folge. Es sind auch Geräte bekannt, bei welchen zwischen dem Speicherkessel und dem Kompressor ein Rückschlagventil und vor diesem ein Druckentlastungsventil angeordnet ist. Dies ist besonders bei schweren Kolbenverdichtern oder Schraubenverdichtern notwendig, um deren Leistungsaufnahme bei beendeter Druckluftförderung zu reduzieren.

Des weiteren sind Geräte bekannt, bei denen der Kompressor bei geöffnetem oder entleertem Mischkessel weiterarbeitet. Die geförderte Druckluft bläst dann entweder durch den Mischkessel selbst oder durch eine getrennte Entlüftungsleitung ins Freie. Dabei wird jedoch, insbesondere bei ölgefluteten Schraubenverdichtern, welche zwecks Ölabscheidung aus der Druckluft druckseitig angedrosselt sein müssen, viel Leerlaufleistung verbraucht. Dies hat einen unnötig hohen Kraftstoffverbrauch, eine störende Wärmeentwicklung und bei Kolbenverdichtern auch eine lästige Staubentwicklung zur Folge.

Es sind auch Geräte mit Schraubenverdichtern bekannt, welche beim Abstellen der Mischgutförderung sowohl druck- wie auch saugseitig abgesperrt werden. Dabei bleibt jedoch auf der Druckseite der Verdichterschraube der volle Luftdruck erhalten. Die Leistungsaufnahme wird hierbei nur auf etwa 70% reduziert.

Diese bei saugseitiger Drosselung, ohne druckseitige Entlastung, sich besonders bei Schraubenverdichtern einstellende geringe Leistungsreduzierung auf nur etwa 70% - bezogen auf die Kompressor-Leistungsaufnahme bei voller Förderung gegen Enddruck - ist bei Estrichförderung besonders nachteilig. Dies gilt besonders, wenn der Antrieb der Schraubenverdichter mit Dieselmotoren erfolgt. Das gleichzeitig von demselben Motor angetriebene Mischwerk benötigt nämlich während des Befüllens und Mischens eine hohe Leistung. Sie überschreitet die freigegebenen 30% Motorleistung oft bei weitem. Das fertig gemischte Fördergut erfordert demgegenüber zur Förderung an die Verarbeitungsstelle nur 10-20% der Motorleistung. Daher müssen bei Maschinen bisheriger Bauart Dieselmotoren unter zusätzlichem Kostenaufwand ganz erheblich überdimensioniert werden.

Der Erfindung liegt die Aufgabe zugrunde, unter Vermeidung der vorgenannten Nachteile ein Gerät der eingangs genannten Art zu schaffen, das einerseits sehr einfach zu bedienen ist, wodurch die Gefahr von Fehlbedienungen vermieden wird, und bei dem andererseits der Motor insbesondere während der Zeit entlastet wird, in der dem Mischwerk des Kessels frische Zuschlagstoffe oft trokken zugegeben werden, so dass der Motor mit wesentlich geringerer Leistung ausgelegt werden kann. Dabei wird die Rest-Leistungsaufnahme des Kompressors während der Mischphase bei geschlossenem Saugleitungsventil und damit gestoppter Förderung auf einen Bruchteil jenes Wertes reduziert, der bei voller Luftförderung gegen Enddruck benötigt wird.

Diese Aufgabe wird gemäss der Erfindung mit den im Kennzeichen des Patentanspruchs 1 angegebenen Mitteln und vorteilhafterweise mit den in den Unteransprüchen 2 und 3 angegebenen Mitteln gelöst.

Auf diese Weise erfolgt die Bedienung des Gerätes lediglich durch Betätigung des Saugleitungsventils bzw. eines mit diesem koppelbaren, in der Druckleitung angeordneten Entlüftungsventils, während die in der Oberluftleitung und der Unterluftleitung angeordneten, der Druckluftverteilung dienenden Drosseln nur bei Inbetriebnahme des Gerätes eingestellt zu werden brauchen und dann in dieser Einstellung verbleiben.

In der Zeichnung ist ein Ausführungsbeispiel des erfindungsgemässen Gerätes in schematischer Weise dargestellt.

Der Motor 7 treibt sowohl den Kompressor 8 als auch gleichzeitig über die Welle 23 die Mischwerkwelle 2 des Mischkessels 1 an. Der Kompressor 8 erhält seine Luft durch die Saugleitung 18, in der ein Absperrventil 19 und ein Rückschlagventil 24 angeordnet sind. In den als Schraubenverdichter ausgebildeten Kompressor 8 wird saugseitig Öl eingespritzt, das über einen in der Zeichnung nicht dargestellten Ölkreislauf von dem Abscheiderkessel 11 bzw. von einem diesem nachgeschalteten Ölkühler in das Gehäuse des Kompressors 8 eintritt. Das ÖI-Luft-Gemisch gelangt über ein in der Leitung 9 angeordnetes Rückschlagventil 10 bzw. eine diesem nachgeschaltete Drossel oder ein Druckminderventil in den Abscheiderkessel 11, aus dessen Filterpatrone 12 weitgehend ölfreie Druckluft in die Druckleitung 13 strömt. In der an die Druckleitung 13 angeschlossenen Unterluftleitung 14 und Oberluftleitung 15 ist je eine Drossel 16 bzw. 17 angeordnet, die zum Zweck der richtigen Verteilung der Druckluft von Hand eingestellt werden können. Das Öffnen und Schliessen des in der Saugleitung 18 angeordneten Ventils 19 kann mittels des Verstellzylinders 20 oder auch von Hand erfolgen.

Der Antrieb der Mischwerkwelle 2 erfolgt von der Welle 21 des Motors 7 beispielsweise über den Keilriemenantrieb 22, die Welle 23 und das Getriebe 6. Der Mischkessel 1 weist einen Mischgutauslass 3, einen die Füllöffnung verschliessenden Deckel 4 und einen Entlüftungshahn 5 auf.

Bei Beginn der Förderung des gemischten Gutes wird der Deckel 4 und der Entlüftungshahn 5 geschlossen und das Saugleitungsventil 19 geöffnet. Der Luftdruck steigt hierauf infolge der Vorkompression im Totraum und im Abscheiderkessel zunächst nur langsam an, was den Vorteil hat, dass das Mischwerk nicht durch eine plötzliche Kompression des Mischgutes und damit verbundener plötzlicher Ansteifung der Konsistenz überbeansprucht oder blockiert wird.

Es konnte beobachtet werden, dass insbesondere Estrich häufig Luftporen aufweist, die in drucklosem Zustand stark verflüssigend wirken. Diese werden jedoch bei einem Druck von 1 bis 2 Atmosphären so komprimiert, dass ihre verflüssigende Wirkung entfällt und das dann plötzlich nur noch erdfeuchte Mischgut nur schwer durchgerührt werden kann. Erfolgt der Druckanstieg jedoch langsam, so wird das Mischgut durch eine oder mehrere Umdrehungen des Rührwerks aufgelockert, bevor es durch den nachfolgenden Druckanstieg angesteift wird. Sobald der Förderdruck bei sich entleerendem Mischkessel absinkt, wird das Saugleitungsventil 19 geschlossen und nach Öffnen des Entlüftungshahns 5 der Deckel 4 angehoben. Die Förderung des Kompressors hört hierdurch auf und auf seiner Druckseite tritt eine Druckluftentspannung ein, die zu einer so weitgehenden Verringerung der Leistungsaufnahme der Verdichterschraube führt, wie sie, unter der Voraussetzung, dass der Kompressor weiterdrehen muss, von keinem anderen Regelsystem erreicht wird.

Mit dem Vorteil, die Motorleistung in der Aufbereitungsphase, in der das weitgehend trockene Material im Mischkessel einen erhöhten Kraftbedarf erfordert, weitgehend zur Aufbereitung ausnutzen zu können und damit den Motor klein dimensionieren zu können, ist der Vorteil einer hohen Betriebssicherheit und einer einfachen Bedienung verbunden.

## Patentansprüche

1. Gerät zum Mischen von Mörtel, Beton und ähnlichen Dickstoffen in einem ein Mischwerk aufweisenden Mischkessel (1), sowie zum Fördern des Mischgutes mittels von einem Kompressor (8) erzeugter, dem Mischkessel (1) zugeführter Druckluft, das einen zum Antrieb sowohl des Kompressors (8) als auch des Mischwerks dienenden Motor (7) sowie eine in eine Oberluftleitung (15) und eine Unterluftleitung (14) mündende Druckleitung (13) aufweist, dadurch gekennzeichnet, dass in der Saugleitung (18) des Kompressors (8) in an sich bekannter Weise ein Absperrventil (19) angeordnet ist und dass zur Entlüftung der Druckleitung (13) bei geschlossenem Absperrventil (19) während der Mischphase in dem dem Druckleitungsanschluss benachbarten Wandbereich des Mischkessels (1) ein mit dem Absperrventil (19) koppelbarer Luftauslass (5) vorgesehen ist.

2. Gerät nach Anspruch 1, dadurch gekennzeichnet, dass der Luftauslass ein mittels eines Stellzylinders (20) des Absperrventils (19) betätigter Entlüftungshahn (5) ist.

3. Gerät nach Anspruch 1 oder 2, dadurch gekennzeichnet, dass in der Unterluftleitung (14) und der Oberluftleitung (15) je eine Drossel (16, 17) angeordnet ist.

## Claims

1. Device for mixing mortar cement and like viscous materials in a mixing vessel (1) having a mixing mechanism, and also for feeding the mixed material by means of air pressure produced by a compressor (8) supplied to the mixing vessel (1), which has a motor (7) serving to drive the compressor (8) as well as the mixing mechanism, and a pressure conduit (13) leading to a lower air conduit (14), characterised in that a shut-off valve (19) is arranged in known manner in the intake conduit (18) of the compressor (8) and that an air outlet (5) is provided, which can be coupled to the shut-off valve (19) for exhausting the pressure conduit (13) when the shut-off valve (19) is closed during the mixing phase in the wall region of the mixing vessel (1) adjacent the pressure conduit connection.

2. Device according to claim 1, characterised in that the air outlet is an exhaust cock (5) actuated by means of an adjusting cylinder (10) of the shut off valve (19).

3. Device according to claim 1 or claim 2, characterised in that a throttle (16, 17) is arranged in each of the lower feed conduits (14) and the upper feed conduits.

## Revendications

1. Appareil pour mélanger du mortier, du béton et d'autres matières consistantes dans une cuve de mélange comportant un mélangeur (1) et aussi pour refouler le produit mélangé au moyen d'air sous pression fourni par un compresseur (8) et conduit à la cuve de mélange (1), ledit appareil comprenant un moteur (7) servant à t'entraîne-- ment du compresseur (8) et du mélangeur, ainsi qu'un canalisation sous pression (13) débouchant dans une canalisation supérieure d'air (15) et une canalisation inférieure d'air (14), caractérisé en ce qu'une valve d'arrêt (19) est, de façon en soi connue, disposée sur la canalisation d'aspiration (18) du compresseur et en ce que, pour purger la canalisation sous pression (13) lorsque la valve d'arrêt (19) est fermée pendant la phase de mélange il est prévu, dans la région de la paroi de la cuve de mélange (1) qui est voisine du raccord de la canalisation sous pression (13), une purge d'air (5) qui peut être couplée à la valve d'arrêt (19).

2. Appareil selon la revendication 1, caractérisé en ce que la purge d'air est un robinet de purge (5) actionné par un vérin (10) qui assure le réglage de la valve d'arrêt (19).

3. Appareil selon la revendication 1 ou la revendication 2, caractérisé en ce qu'un étrangleur (16, 17) est monté sur la canalisation inférieure d'air (14) et sur la canalisation supérieure d'air (15).
